# EUROPÄISCHE PATENTSCHRIFT

(11) **EP 0 564 978 B1**
(45) Veröffentlichungstag und Bekanntmachung des Hinweises auf die Patenterteilung: **13.03.1996**
(21) Anmeldenummer: 93105418.3
(22) Anmeldetag: 01.04.1993
(51) Int. Cl.: A47K 3/02

(54) **Trapezförmige Badewanne**
Trapezoidal bathtub
Baignoire trapézoidale

(30) Priorität: 07.04.1992 DE 4211668
(43) Veröffentlichungstag der Anmeldung: 13.10.1993
(73) Patentinhaber: HOESCH Metall + Kunststoffwerk GmbH & Co., D-52304 Düren (DE)
(72) Erfinder:
(74) Vertreter: Langmaack, Jürgen, Dipl.-Ing.

(56) Entgegenhaltungen:
- EP-A- 0 472 884
- CH-A- 366 941
- DE-A- 2 224 461
- DE-U- 8 702 390

## Beschreibung

Die Erfindung betrifft eine Badewanne mit einem im wesentlichen ovalen Wannentrog, dessen beide Längswände jeweils in zueinander parallele Wannenrandteile übergehen, wie sie zum Beispiel aus der DE-U-8 702 390 bekannt ist.

Wannen dieser Bauform mit im wesentlichen rechteckiger oder ovaler Wannenrandkontur sind grundsätzlich bekannt. Um dem Wunsch nach größeren Badewannen mit höherem Sitzkomfort entgegenzukommen, wurden im Laufe der Zeit auch sogenannte Eckbadewannen entwickelt, deren Randkontur im wesentlichen einem Viertelkreis entspricht, so daß hier auf verhältnismäßig kleinem Raum große Wannentröge möglich wurden, wie sie insbesondere auch für Wannen mit Whirlpool-Ausrüstungen wünschenswert sind. Derartige Eckbadewannen sind zwar raumsparend, setzen jedoch entsprechende Raumanordnungen voraus, d. h. die Zuordnung von Türen, Fenstern, Schränken, Wandvorsprüngen, wie sie durch Kamine vorgegeben sind,etc., müssen so geartet sein, daß in jedem Fall eine Raumecke zur Aufstellung der Wanne zur Verfügung steht und gleichzeitig die Bewegungsfreiheit im Raum nicht beeinträchtigt wird. Bei Neubauten kann dies vielfach von vorne herein berücksichtigt werden. Anders ist es jedoch bei Wohnungssanierungen, insbesondere bei der Sanierung von älteren Wohnungen, die nicht über allzu große Badezimmer verfügen, so daß in der Regel die Aufstellung einer großvolumigen und komfortablen Badewanne nicht möglich ist.

Der Erfindung liegt nun die Aufgabe zugrunde, eine Badewanne der eingangs bezeichneten Art zu schaffen, die vielfältige Anordnungsmöglichkeiten im Raum bietet, die jedoch zugleich so bemessen ist, daß ein großer Sitz- und Badekomfort gegeben ist.

Diese Aufgabe wird gemäß der Erfindung durch eine Badewanne der eingangs bezeichneten Art gelöst, die dadurch gekennzeichnet ist, daß die beiden parallelen Wannenrandteile unterschiedlich lang sind und wenigstens einer der stirnseitigen Wannenrandteile unter einem Winkel hierzu verläuft, so daß die Außenkontur der Wannenrandteile einen in etwa trapezförmigen Verlauf aufweist. Eine Badewanne mit einer derartigen Randkontur kann in vielfältiger Weise in einem Raum aufgestellt werden. Wird die Badewanne längs einer Raumwand aufgestellt, dann bietet sich die Möglichkeit, daß sowohl der längere als auch der kürzere der beiden parallelen Wannenrandteile an der Wand anliegt. Da wenigstens eine der zugehörigen stirnseitigen Wannenrandteile schräg zu den parallelen Wannenrandteilen verläuft, ergibt sich somit die Möglichkeit, eine etwa vorhandene Türöffnung mit der Wanne zu überschneiden und gleichzeitig eine, wenn auch eingeengte, Öffnungsmöglichkeit für eine bereits vorhandene Tür zu ermöglichen. In einer bevorzugten Ausgestaltung der Erfindung ist hierbei vorgesehen, daß die Wannenform spiegelsymmetrisch zu einer senkrecht zu den beiden parallelen Wannenrandteilen verlaufenden Querachse ausgebildet ist. In weiterer zweckmäßiger Ausgestaltung der Erfindung ist vorgesehen, daß die stirnseitigen Wannenrandteile unter einem Winkel von 90° zueinander verlaufen.

In weiterer vorteilhafter Ausgestaltung der Erfindung ist vorgesehen, daß die beiden stirnseitigen Wannenrandteile jeweils mit dem längeren Wannenrandteil einen spitzwinkligen Endabschluß bilden. Dies hat den Vorteil, daß die Wanne mit dem spitzwinkligen Abschluß bis in eine Gebäudeecke hineinreichen kann, so daß hier nicht die Notwendigkeit zur Ausfüllung eines Zwickels besteht.

In einer anderen Ausgestaltung der Erfindung ist vorgesehen, daß die stirnseitigen Wannenrandteile jeweils durch einen vom kurzen Wannenrandteil ausgehenden längeren und einen vom längeren Wannenrandteil ausgehenden kurzen Wannenrandteil gebildet werden, wobei der längere Wannenrandteil und der kürzere Wannenrandteil einen Winkel von 90° einschließen. Diese Anordnung bietet den Vorteil, daß der Endabschluß in diesem Bereich wiederum einen rechten Winkel enthält, so daß hier bei einer Aufstellung der Badewanne, bei der diese in den Raum hineinreicht, ein gestalterisch einwandfreier Abschluß gegeben ist.

In weiterer Ausgestaltung der Erfindung ist vorgesehen, daß ein Wannenrandteil, vorzugsweise der längere der beiden parallelen Wannenrandteile, eine gegen den Wannentrog vorspringende Verbreiterung aufweist. Diese Verbreiterung kann je nach Gestaltung als sogenannte Armaturenbank, als Ablagefläche oder auch als Sitzfläche gestaltet sein.

In Ausgestaltung der Erfindung ist ferner vorgesehen, daß der Wannentrog mit einer Seitenwand gegen den kurzen der beiden parallelen Wannenrandteile ausgebaucht ist und daß beide Längsseitenwände des Wannentroges in den vom stirnseitigen Wannenrandteil und längeren der beiden parallelen Wannenrandteile gebildeten Eckenbereich auslaufen und eine als geneigte Rückenlehne ausgebildete Rundung bilden. Bei einer zur Querachse symmetrisch ausgebildeten Badewanne ergibt sich somit die Möglichkeit einer doppelsitzigen Anordnung, die eine bequeme Sitzposition auch für zwei Personen erlaubt, was bei Wannen dieser Größenordnung bisher nicht möglich war. Zweckmäßig ist es hierbei, wenn die als Rückenlehne ausgebildete Rundung symmetrisch zur Winkelhalbierenden zwischen dem längeren der beiden parallelen Wannrandteile und dem hierzu spitzwinklig verlaufenden stirnseitigen Wannenrandteil verläuft.

Die Erfindung wird anhand schematischer Ausführungsbeispiele näher erläutert. Es zeigen:
- Fig. 1: eine erste Ausführungsform einer trapezförmigen Badewanne,
- Fig. 2: eine Abwandlung der Ausführungsform gemäß Fig. 1,
- Fig. 3: eine zweite Ausführungsform einer trapezförmigen Badewanne,
- Fig. 4: eine Abwandlung der Ausführungsform gemäß Fig. 3,
- Fig. 5: Aufstellungsbeispiele für die Ausführungsform gemäß Fig. 1,
- Fig. 6: Aufstellungsbeispiele für die Ausführungsform gemäß Fig. 3,
- Fig. 7: Aufstellungsbeispiele in Kombination mit einer Duschtasse.

In Fig. 1 ist in einer Aufsicht eine Badewanne dargestellt mit einem Wannentrog 1, dessen beide Längsseitenwände 2, 3 in zueinander parallele Wannenrandteile 4, 5 auslaufen. Die beiden parallelen Wannenrandteile 4 und 5 sind unterschiedlich lang und bilden zusammen mit den unter einem von 90° abweichenden Winkel hierzu verlaufenden stirnseitigen Wannenrandteilen 6 und 7 eine Außenkontur der Wannenrandteile, die einen in etwa trapezförmigen Verlauf aufweist. Die beiden stirnseitigen Wannenrandteile verlaufen hierbei unter einem Winkel von 90° zueinander, so daß die Wannenform insgesamt spiegelsymmetrisch zu der senkrecht zu den parallelen Wannenrandteilen 4 und 5 verlaufenden Querachse 8 ausgebildet ist. Die beiden stirnseitigen Wannenrandteile 6 und 7 laufen bei dem dargestellten Ausführungsbeispiel in einen spitzwinkligen Endabschluß 9 am längeren Wannenrandteil 4 aus.

Der in seiner Grundform in etwa ovale Wannentrog 1 ist hierbei gegen den kürzeren der beiden parallelen Wannenrandteile ausgebaucht, so daß der Wannenrand die durch die Wannenrandteile vorgegebene Grundform weitgehend ausfüllt. Die Eckenbereiche der Wannentroges 1 zwischen dem längeren Wannenrandteil 4 und dem beiden angrenzenden stirnseitigen Wannenrandteilen 6 und 7 laufen hierbei in einer als Rückenlehne ausgebildete Rundung 10 aus. Die Rundung 10 ist hierbei unter einem Winkel zwischen 30° und 40° gegenüber der Vertikalen geneigt ausgerichtet, während die übrigen Wandungen des Wannentroges 1 unter einem Winkel von etwa 5° gegenüber der Vertikalen geneigt sind. Die als Rückenlehnen ausgebildeten Rundungen 10 verlaufen hierbei symmetrisch zur Winkelhalbierenden zwischen dem Wannenrandteil 4 und dem jeweils zugehörigen stirnseitigen Wannenrandteil 6 bzw. 7. Am parallelen Wannenrandteil 4 ist eine gegen den Wannentrog 1 vorspringende Verbreiterung 11 vorgesehen, die bei dem dargestellten Ausführungsbeispiel so bemessen ist, daß sie als Armaturenbank oder als Ablagefläche gestaltet sein kann. Dies gilt ebenso auch für die spitzwinkligen Endabschlüsse 9, die ebenso als Ablagefläche oder als Armaturenbank ausgebildet sein können. Am Vorsprung 11 ist zweckmäßigerweise die Armatur für den Wannenüberlauf anzubringen, so daß dementsprechend auch die Öffnung 12 für den Wannenablauf in der Nähe der Verbreiterung 11 anzuordnen ist, wobei der Wannenboden dann in bezug auf die Öffnung 12 ein entsprechendes Gefälle aufweisen muß. Die Wannenrandteile 4, 5, 6 und 7 können jedoch so breit gestaltet werden, daß an jeder beliebigen Stelle die erforderlichen Wannenarmaturen angebracht werden können.

Die in Fig. 2 dargestellte abgewandelte Ausführungsform entspricht im wesentlichen der Ausführungsform gem. Fig. 1, so daß auf die Beschreibung zu Fig. 1 verwiesen werden kann. Der Unterschied der Ausführungsform gem. Fig. 2 besteht lediglich darin, daß die in den Wannentrog 1 vorspringende Verbreiterung 11 des Wannenrandteiles durch den kurzen Wannenrandteil 5 gebildet wird. Bei diesem Ausführungsbeispiel ist die Öffnung 12 für den Wannenablauf entsprechend in der Nähe der Verbreiterung 11 angeordnet.

In Fig. 3 ist eine Abwandlung der Ausführungsform gem. Fig. 1 dargestellt, die im Grundaufbau der Ausführungsform gem. Fig. 1 entspricht, so daß hier für gleiche Bauelemente auch gleiche Bezugszahlen eingesetzt sind und dementsprechend auf die Erläuterung zu Fig. 1 verwiesen werden kann. Die Ausführungsform gem. Fig. 3 unterscheidet sich zur Ausführungsform gem. Fig. 1 dadurch, daß die spitzwinkligen Endabschlüsse 9 der Ausführungsform gem. Fig. 1 entfallen. Der Wannenrand ist so gestaltet, daß die beiden stirnseitigen Wannenrandteile jeweils unterteilt sind und zwar durch eine vom kurzen Wannenrandteil 5 ausgehenden längeren Wannenrandteil 6.1 und 7.1 sowie eine vom langen Wannenrandteil 4 ausgehenden kurzen Wannenrandteil 6.2 und 7.2, wobei die langen Wannenrandteile 6.1 und 7.1 jeweils mit den kurzen Wannenrandteilen 6.2 und 7.2 einen Winkel α von 90° einschließen.

Die in Fig. 3 dargestellte Ausführungsform weist wiederum eine Verbreiterung 11 im Bereich des langen Wannenrandteils 4 auf. Es ist aber in gleicher Weise auch für diese Ausführungsform die in Fig. 2 dargestellte Gestaltung mit einer Verbreiterung 11 im Bereich des kurzen Wannenrandteils 5 möglich. Die Eckenbereiche zwischen langem Wannenrandteil 4 und den jeweils zugehörigen stirnseitigen Wannenrandteilen 6 bzw. 7 sind wiederum als Rückenlehne 10 ausgebildet, deren Rundung symmetrisch zur Winkelhalbierenden zwischen Wannenrandteil 6.1 bzw. 7.1 und dem langen Wannenrandteil 4 ausgebildet ist.

Fig. 4 zeigt eine Abwandlung der Ausführungsform gem. Fig. 3, die darin besteht, daß an den kurzen Wannenrandteil 5 ein bis in die durch die Verlängerungen der Wannenrandteile 6.1 und 7.1 gebildeten Spitze 13 auslaufender Endabschluß 14 vorgesehen ist. Dieser auch als Ablage- oder Sitzfläche gestaltbare Endabschluß 14 kann bei Wannen aus Kunststoffmaterialien so gestaltet werden, daß er abtrennbar ist. Auch die trapezförmigen Ausführungsform gem. Fig. 1 und 2 können mit einem entsprechenden Endabschluß 14 versehen sein.

Fig. 5, 6 und 7 zeigen Aufstellungsbeispiele für die vorbeschriebenen Wannenformen. Hierbei zeigen jeweils in Fig. 5 und 6 die Beispiele a) und b) die Aufstellung in einem beschränkten Raum, beispielsweise einer Naßzelle 15 mit der denkbar ungünstigsten Anordnung einer Tür 16. Beide Aufstellungsformen lassen erkennen, daß durch die Trapezform der Wannenkontur die Möglichkeit besteht, die Tür bis dicht an die Wanne heranzuführen und so zu einer maximalen Ausnutzung eines kleinstmöglichen Naßzellenraumes zu gelangen. Hier ist lediglich in Kauf genommen, daß die Öffnungsweite der Tür eingeschränkt ist.

Die Aufstellungsformen gem. Fug. 5 und 6 c), d), g) sowie Fig. 6 i) zeigen unterschiedliche Möglichkeiten zur Ausnutzung einer Raumecke.

Die Aufstellungsformen gem. Fig. 5 und 6 e) und f) zeigen jeweils Anordnungen an einer Gebäudelängswand, wobei beispielsweise die Aufstellung gem. Fig. 5 f) die Möglichkeit bietet, den kurzen Wannenrandteil 5 mit einer Spritzschutzwand 17 zu versehen, so daß nur die Wannenrandteile 6 und 7 eine Zugangsmöglichkeit bieten, die dann im Bodenbereich mit einer entsprechenden Kachelung 18 abgeschlossen werden können. Dies kann auch bei dem Aufstellungsbeispiel gem. Fig. 5 g) vorgesehen werden, so daß die Wanne in einer Raumecke über eine Spritzschutzwand 17 abgeschlossen ist.

Bei den Aufstellungsbeispielen gem. Fig. 5 b), e), g) sowie 6 e), i) kann jeweils die dargestellte Aufkachelung 18 auch hochgelegt werden, so daß sie in der Ebene des anschließenden oberen Wannenrandes verläuft.

Die Aufstellungsbeispiele gem. Fig. 5 h) und 6 h) zeigen eine Anordnung in Verbindung mit einer Duschabtrennung, wobei die feststehenden Wandteile 19 der Duschabtrennung an den Wannenrandteilen 6 und 7 verlaufen, während die Tür 20 jeweils am kurzen Wannenrandteil 5 verläuft.

In Fig. 7 ist eine Reihe von Aufstellungsbeispielen für die Wannenform gem. Fig. 1 sowie für die Wannenform gem. Fig. 3 in Kombination mit Duschtassen dargestellt. Die Aufstellungsbeispiele a), b), c) zeigen die Ausführungsform gem. Fig. 1 in Kombination mit einer dreieckigen Duschtasse 21. Die Aufstellungsbeispiele d), e) und f) zeigen die Ausführungsform gem. Fig. 3 in Kombination mit einer Duschtasse 22, die im wesentlichen im Grundriß der Wannenausführungsform gem. Fig. 4 entspricht. Das Aufstellungsbeispiel g) zeigt dann eine Kombination der Ausführungsform einer Wanne gem. Fig. 2 in Kombination mit einer dreieckigen Duschtasse 21.

## Patentansprüche

1. Badewanne mit einem im wesentlichen ovalen Wannentrog, dessen beide Längswände jeweils in zueinander parallele Wannenrandteile übergehen, **dadurch gekennzeichnet,** daß die beiden parallelen Wannenrandteile (4, 5) unterschiedlich lang sind und wenigstens einer der stirnseitigen Wannenrandteile (6, 7) unter einem Winkel hierzu verläuft, so daß die Außenkontur der Wannenrandteile (4, 5, 6, 7) einen in etwa trapezförmigen Verlauf aufweist.

2. Badewanne nach Anspruch 1, dadurch gekennzeichnet, daß die Wannenform spiegelsymmetrisch zu einer senkrecht zu den beiden parallelen Wannenrandteilen (4, 5) verlaufenden Querachse (8) ausgebildet ist.

3. Badewanne nach Anspruch 1 oder 2, dadurch gekennzeichnet, daß die stirnseitigen Wannenrandteile (6, 7) unter einem Winkel von 90° zueinander verlaufen.

4. Badewanne nach einem der Ansprüche 1 bis 3, dadurch gekennzeichnet, daß die beiden stirnseitigen Wannenrandteile (6, 7) jeweils mit dem längeren Wannenrandteil (4) einen spitzwinkligen Endabschluß (9) bilden.

5. Badewanne nach einem der Ansprüche 1 bis 4, dadurch gekennzeichnet, daß die stirnseitigen Wannenrandteile jeweils durch einen vom kurzen Wannenrandteil (5) ausgehenden längeren Wannenrandteil (6.1, 7.1) und einen vom längeren Wannenrandteil (4) ausgehenden kurzen Wannenrandteil (6.2, 7.2) gebildet werden, wobei der längere Wannenrandteil (6.1, 7.1) und der kürzere Wannenrandteil (6.2, 7.2) einen Winkel von 90° einschließen.

6. Badewanne nach einem der Ansprüche 1 bis 5, dadurch gekennzeichnet, daß ein Wannenrandteil, vorzugsweise der längere der beiden parallelen Wannenrandteile (4) eine gegen den Wannentrog (1) vorspringende Verbreiterung (11) aufweist.

7. Badewanne nach einem der Ansprüche 1 bis 6, dadurch gekennzeichnet, daß der Wannentrog (1) mit einer Seitenwand (3) gegen den kurzen Wannenrandteil (5) der beiden parallelen Wannenrandteile (4, 5) ausgebaucht ist und daß beide Längsseitenwände (2, 3) des Wannentroges (1) in den vom stirnseitigen Wannenrandteil (6, 7) und den längeren Wannenrandteil (4) der beiden parallelen Wannenrandteile (4, 5) gebildeten Eckenbereich auslaufen und eine als geneigte Rückenlehne ausgebildete Rundung (10) bilden.

8. Badewanne nach einem der Ansprüche 1 bis 7, dadurch gekennzeichnet, daß die als Rückenlehne ausgebildete Rundung (10) symmetrisch zur Winkelhalbierenden zwischen dem längeren Wannenrandteil (4) der beiden parallelen Wannenrandteile (4, 5) und den hierzu spitzwinklig verlaufenden stirnseitigen Wannenrandteil (6, 7 6.1, 7.1) verläuft.

## Claims

1. Bathtub with substantially oval tub, lengthwise walls of which pass over into parallel border sections, **characterized in that** both of two parallel tub border sections (4, 5) are of varying length and at least one of front face tub border sections (6, 7) runs at an angle to these, so that an outer outline of tub border sections (4, 5, 6, 7) has an approximately trapezoidal course.

2. Bathtub in accordance with claim 1, characterized in that a form of a tub is developed so as to be symmetrical in relation to a transverse axis running vertically in relation to both of two parallel tub border sections (4, 5).

3. Bathtub in accordance with claim 1 or 2, characterized in that front face border sections (6, 7) run at an angle of 90° in relation to each other.

4. Bathtub in accordance with any one of claims 1 to 3, characterized in that both of two front face tube border sections (6, 7) each form an acute angled corner (9) with a longer tub border section (4).

5. Bathtub in accordance with any one of claims 1 to 4, characterized in that front face tub border sections are each formed from a longer tub border section (6.1, 7.1) originating from a short tub border section (5) and a short tub border section (6.2, 7.2) starting from a longer tub border section (4), whereby a longer tub border section (6.1, 7.1) and a shorter tub border section (6.2, 7.2) enclose an angle of 90°.

6. Bathtub in accordance with any one of claims 1 to 5, characterized in that one tub border section, preferably a longer one of two tub border sections (4) has a projecting enlargement (11) in relation to a tub (1).

7. Bathtub in accordance with any one of claims 1 to 6, characterized in that a tub (1) bulges out with a side wall (3) in relation to a shorter tub border section (5) of both of two parallel tub border sections (4, 5) and both of two lengthwise side walls (2, 3) of a tub (1) run into a corner zone formed by a front face tub border section (6, 7) and a longer tub border section (4) of both of two parallel tub border sections (4, 5) and form rounding (10) developed as a back-support.

8. Bathtub in accordance with any one of claims 1 to 7, characterized in that rounding (10) developed as a back-support runs symmetrically in relation to angle bisectors between a longer tub border section (4) of both of two parallel tub border sections (4, 5) and a front face tub border section (6, 7 6.1, 7.1) running at an acute angle to this.

## Revendications

1. Baignoire avec une vasque sensiblement ovale, dont les deux parois longitudinales se prolongent chacune par des parties de bordure de baignoire parallèles entre elles, caractérisée en ce que les deux parties parallèles de bordure de baignoire (4, 5) ont des longueurs différentes et qu'au moins une des parties de bordure de baignoire latérales (6, 7) forme un angle avec celles-ci, de sorte que le contour extérieur des parties de bordure de baignoire (4, 5, 6, 7) présente un tracé approximativement trapézoïdal.

2. Baignoire selon la revendication 1, caractérisée en ce que la forme de baignoire est conçue de manière symétrique par rapport à un axe transversal (8) dirigé perpendiculairement par rapport aux deux parties de bordure de baignoire parallèles (4, 5).

3. Baignoire selon l'une des revendications 1 ou 2, caractérisée en ce que les parties de bordure de baignoire latérales (6, 7) forment, si on les prolonge, un angle de 90° entre elles.

4. Baignoire selon l'une des revendications 1 à 3, caractérisée en ce que les parties de bordure de baignoire latérales (6,7) forment respectivement avec la partie de bordure de baignoire plus longue (4) une extrémité en pointe aiguë (9).

5. Baignoire selon l'une des revendications 1 à 4, caractérisée en ce que les parties de bordure de baignoire latérales sont formées respectivement par une partie de bordure de baignoire plus longue (6.1, 7.1) s'étendant à partir de la partie de bordure de baignoire courte (5) et une partie de bordure de baignoire courte (6.2, 7.2) s'étendant à partir de la partie de bordure de baignoire plus longue (4), dans laquelle la partie de bordure de baignoire plus longue (6.1, 7.1) et la partie de bordure de baignoire plus courte (6.2, 7.2) forment un angle de 90°.

6. Baignoire selon l'une des revendications 1 à 5, caractérisée en ce qu'une partie de bordure de baignoire, de préférence la plus longue (4), des deux parties de bordure de baignoire parallèles, présente un élargissement (11) s'étendant vers la vasque (1).

7. Baignoire selon l'une des revendications 1 à 6, caractérisée en ce que la vasque (1) est bombée sur une paroi latérale (3) en direction de la partie de bordure de baignoire courte (5) des deux parties de bordure de baignoire parallèles (4, 5) et que les deux pans longitudinaux (2, 3) de la vasque (1) s'étendent jusqu'à la zone d'angle formée par la partie de bordure de baignoire latérale (6, 7) et par la partie de bordure de baignoire plus longue (4) des deux parties de bordure de baignoire parallèles (4, 5), et constituent un arrondi (10) formant un dossier incliné.

8. Baignoire selon l'une des revendications 1 à 7, caractérisée en ce que l'arrondi (10) formant un dossier s'étend de manière symétrique par rapport à la bissectrice de l'angle entre la partie de bordure de baignoire plus longue (4) des deux parties de bordure de baignoire parallèles (4, 5) et la partie de bordure de baignoire latérale formant un angle aigu (6, 7, 6.1, 7.1).
